# EUROPÄISCHE PATENTSCHRIFT

(11) **EP 0 514 735 B1**
(45) Veröffentlichungstag und Bekanntmachung des Hinweises auf die Patenterteilung: **08.03.1995**
(21) Anmeldenummer: 92107919.0
(22) Anmeldetag: 12.05.1992
(51) Int. Cl.: B05C 5/02, D21H 23/36

(54) **Düsenartige Streicheinrichtung zum Auftragen von Streichmasse auf eine Papierbahn**
Nozzle-type coating device for applying coating material to a paper web
Dispositif de couchage du type à buse pour appliquer une masse de couchage sur une bande de papier

(30) Priorität: 23.05.1991 DE 4116729
(43) Veröffentlichungstag der Anmeldung: 25.11.1992
(73) Patentinhaber: J.M. Voith GmbH, D-89522 Heidenheim (DE)
(72) Erfinder: Beisswanger, Rudolf, W-7924 Steinheim (DE)
(74) Vertreter: Weitzel, Wolfgang, Dr.-Ing.

(56) Entgegenhaltungen:
- WO-A-87/00091
- DE-A- 2 359 413
- DE-A- 3 446 525
- DE-A- 3 446 757
- DE-U- 8 400 325

## Beschreibung

Die Erfindung betrifft eine düsenartige Streicheinrichtung gemäß dem Oberbegriff von Anspruch 1.

Eine solche Streicheinrichtung ist aus DE-A-3 446 757 bekannt geworden. Dabei geht es darum, die vergleichsweise großen Überschußmengen aus dem Düsenraum abzuführen, ohne daß es zum Einziehen von Luft im Bereich der Überlaufleiste kommt.

Eine Vielzahl von ähnlichen Düsenauftragswerken ist bekannt geworden. Nur beispielsweise wird verwiesen auf
US-A-3 518 964
US-A-4 250 211
Voith-Firmendruckschrift p 2766, Oktober 1987.

Die Raumverhältnisse sind im allgemeinen beengt. Daher besteht generell das Bedürfnis, Streicheinrichtungen gemäß der eingangs genannten Art möglichst kompakt zu gestalten. Gleichzeitig sind jedoch gewisse technologische Anforderungen zu erfüllen. So sollen beispielsweise die Vorzüge gemäß der Lehre von (1) erhalten bleiben, d.h. ein sogenanntes Skip Coating vermieden werden, d.h. ein Streichen, bei der von Streichmasse völlig unbedeckte Stellen infolge Luftblasen auftreten können. Außerdem soll zu jedem Zeitpunkt ein stets gleichbleibender Spalt im Bereich der Überlaufleiste herrschen, und es soll die Spaltweite gemäß der Lehre von (1) möglichst gering gehalten werden, so daß jedenfalls an dieser Stelle ein ganz kleiner oder überhaupt kein Überlauf vorhanden ist.

Der Erfindung liegt somit die Aufgabe zugrunde, eine Streicheinrichtung gemäß dem Oberbegriff von Anspruch 1 derart zu gestalten, daß die gesamte Einrichtung so kompakt wie möglich wird, d.h. möglichst raumsparend gestaltet wird, daß ferner die technologischen Anforderungen an eine solche Düsenstreicheinrichtung weitgehend erfüllt werden, insbesondere bezüglich des Gleichmaßes des Strichauftrages, und daß schließlich die Streicheinrichtung möglichst einfach im Aufbau ist.

Diese Aufgabe wird durch die kennzeichnenden Merkmale von Anspruch 1 gelöst.

Die darin enthaltenen einzelnen Elemente sind zwar für sich alleine bekannt. Jedoch wird die Streicheinrichtung durch deren geschickte Anordnung zu einer kompakten Baueinheit, die geringstmöglichen Raum beansprucht, aber dennoch die an sie gestellten Funktionen einwandfrei erfüllt.

Die Erfindung ist anhand der Zeichnung näher erläutert. Darin sind mehrere Ausführungsbeispiele einer düsenartigen Streicheinrichtung dargestellt, und zwar jeweils in einer Schnittebene, in der die Laufrichtung der Papierbahn liegt, und die zugleich senkrecht zur Papierbahn liegt. Funktionsgleiche Elemente sind mit denselben Bezugszeichen versehen. In allen Figuren umschlingt eine Papierbahn 1 eine in Pfeilrichtung umlaufende Gegenwalze 2.

Die in Fig. 1 dargestellte düsenartige Streicheinrichtung weist einen Düsenraum 3 auf. Dieser ist in Bahnlaufrichtung durch eine einlaufseitige Überlaufleiste 4 und eine Dosierleiste 5 begrenzt. Streichmasse wird einem Verteilrohr 6 zugeführt. Das Verteilrohr 6 hat eine Mehrzahl von hier nicht dargestellten Austrittsöffnungen, die mit einem Zufuhrkanal 7 in leitender Verbindung stehen, so daß Streichmasse durch den Kanal 7 zum Düsenraum 3 und damit an die Papierbahn 1 gelangt. Auf halbem Wege des Zufuhrkanales befinden sich Stolperschwellen 7.1, die eine Mikroturbulenz in der Streichmasse erzeugen. Ein Ableitkanal 8 stellt eine leitende Verbindung mit einer Überlaufrinne 9 her. Am Ende des Ableitkanales 8 befindet sich ein einstellbares Ventil 10 zum Steuern der Überlaufmenge. Eine Einrichtung 11 dient dem Regeln des Durchbiegungsausgleiches. Dabei kommt es insbesondere auf den Durchbiegungsausgleich der Dosierleiste 5 an. Es kann aber auch Einfluß auf die Durchbiegung der gesamten Streicheinrichtung genommen werden. Die Ausgleichseinrichtung 11 ist im vorliegenden Falle gemäß DE-A-39 25 517 gestaltet. Sie weist ein ortsfestes Joch 12 auf, eine Hülse 13, die das Joch 12 umgibt sowie Druckübertragungselemente 14, im vorliegenden Falle Luftbälge. Bei Beschicken der Luftbälge 14 mit Druckluft wird die Position der Hülse 13 und damit auch jene der Dosierleiste 5 verändert, so daß ein Durchbiegungsausgleich hergestellt wird. Gemäß der Erfindung kann die Ausgleichseinrichtung 11 derart gestaltet und angeordnet sein, daß ein genügend großer "innerer Hub" geschaffen wird, um auch die Weite des Spaltes zwischen der Kante der Dosierleiste 5 und der Papierbahn 1 einzustellen. Hierzu bedarf es somit keiner weiteren Einrichtung mehr. Im vorliegenden Falle ist eine Laser-Meßeinrichtung 15 vorgesehen, mit der sich die genaue Position der Kante der Dosierleiste 5 erfassen läßt. Ein hieraus gewonnenes Signal wird dazu verwendet, die Ausgleichseinrichtung 11 zu steuern.

Konstruktiv kann die gesamte Streicheinrichtung derart getrennt werden, daß die Ausgleichseinrichtung 11 allein aufdie Dosierleiste 5 einwirkt. Die Streicheinrichtung kann jedoch auch so gestaltet werden, daß die Ausgleichseinrichtung 11 auf die gesamte Streicheinrichtung einwirkt und wahlweise deren Durchbiegung korrigiert, oder deren Abstand zur Papierbahn 1.

Wie man sieht, durchzieht Ableitkanal 8 die gesamte Streicheinrichtung im wesentlichen in diagonaler Richtung, ausgehend von der Kante der Dosierleiste 5 zur Überlaufrinne 9.

Die Überlaufrinne 9 dient gleichzeitig dazu, den sehr großen Überschuß aus Kanal 8 aufzufangen, wie auch den sehr kleinen Überlauf, der von der Überlaufleiste 4 herkommt. Wie man sieht, befindet sich zwischen Zufuhrkanal 7 und Ableitkanal 8 ein Strömungskörper 16. Dieser ist somit im wesentlichen begrenzt von Zufuhrkanal 7, Düsenraum 3 und Ableitkanal 8.

Wie man weiterhin erkennt, ist die gesamte Streicheinrichtung als kompakte Baueinheit gestaltet, die im wesentlichen balkenförmig ist, und in der sämtliche funktionswichtigen Elemente zusammengefaßt sind. Im vorliegenden Falle sind die folgenden Elemente um einen imaginären Mittelpunkt herumkopiert: Verteilrohr 6, Strömungskörper 16, Laser-Meßeinrichtung 15, Ausgleichseinrichtung 11 und Überlaufrinne 9.

Ein weiterer Vorteil dieser Ausführungsform besteht darin, daß die Streichmasse an jeder Stelle eine eindeutige Strömungsrichtung hat, daß keine Stromkreuzungen auftreten, und daß sie - bis auf einen geringen Teilstrom an der Überlaufleiste 4 - bei Berührung mit der Papierbahn nur in deren Laufrichtung strömt. Damit ist eine wichtige Voraussetzung für einen sauberen, qualitativ hochwertigen Strich erfüllt, und zwar ungeachtet dessen, ob die Einrichtung als Vordosiereinrichtung oder als einzige Streicheinrichtung verwendet wird.

Auch die in Fig. 2 dargestellte Streicheinrichtung folgt denselben Prinzipien wie jene gemäß Fig. 1. Wie man sieht, sind die Elemente Verteilrohr 6, Strömungskörper 16 und Ausgleichseinrichtung 11 in Bahnlaufrichtung hintereinander angeordnet. Zulaufkanal 7 verbindet Verteilrohr 6 mit Düsenraum 3. Er nimmt hierbei einen im wesentlichen zur Papierbahn 1 senkrechten Verlauf. Ableitkanal 8 mit Ventil 10 mündet wiederum auf der Einlaufseite der Streicheinrichtung, d.h. dort, wo die Papierbahn 1 einläuft. Die Streichmasse steigt somit vom Verteilrohr im Zulaufkanal 7 nach oben, wird dabei durch Stolperschwellen 7.1 in eine gewisse, erwünschte Turbulenz versetzt, strömt sodann in ihre Hauptmenge an Ableitkanal 8 vorbei, wobei eine kleinere Teilmenge in den Ableitkanal gelangt, gelangt weiterhin zum Düsenraum 3, wo ein kleinerer Teil auf der Papierbahn verbleibt und durch den Spalt zwischen Papierbahn 1 und Überlaufleiste 5 austritt, während der größere Teil der Streichmasse als Überschuß den Strömungskörper 16 völlig umströmt und zum Ableitkanal 8 gelangt.

Fig. 3 veranschaulicht eine weitere Ausführungsform, wobei allerdings eine gewisse Gegenströmung der Streichmasse gegenläufig zur Laufrichtung der Papierbahn 1 stattfindet.

## Patentansprüche

1. Düsenartige Streicheinrichtung zum Auftragen einer Streichmasse auf eine laufende Papierbahn (1), mit einem Düsenraum (3), der sich über die Bahnbreite hinweg erstreckt und der auf der Einlaufseite der Bahn (1) durch eine Überlaufleiste (4) und auf der Auslaufseite der Bahn (1) durch eine Dosierleiste (5) begrenzt ist, mit einem die Streichmasse über die Bahnbreite verteilenden Verteilrohr (6), mit einem Zufuhrkanal (7) zum Zuführen von Streichmasse vom Verteilrohr (6) im Überschuß zum Düsenraum (3), mit einem Ableitkanal (8) zum Abführen von Überschußstreichmasse aus dem Düsenraum (3), und mit einem Strömungskörper (16), der von Streichmasse umströmt ist,
gekennzeichnet durch die Kombination der folgenden Merkmale:
(a) der Ableitkanal (8) mündet auf derjenigen Seite der Streicheinrichtung, auf der die Papierbahn (1) einläuft, in eine Überlaufrinne (9), die zugleich den Überlauf der Überlaufleiste (4) auffängt;
(b) es ist eine Ausgleichseinrichtung (11) zum Durchbiegungsausgleich vorgesehen, die sich über die gesamte Bahnbreite erstreckt, mit einem feststehenden Joch (12), einer dieses umgebenden, in Richtung zur Papierbahn (1) verstellbaren Hülse (13), sowie mit einstellbaren Druckübertragungselementen (14);
(c) in Seitenansicht und in Bahnlaufrichtung gesehen sind die Elemente Verteilrohr (6), Strömungskörper (16) und Ausgleichseinrichtung (11) hintereinander angeordnet.

2. Streicheinrichtung nach Anspruch 1, dadurch gekennzeichnet, daß das Verteilrohr (6) auf der der Bahn (1) gegenüberliegenden Seite der Überlaufleiste (4) angeordnet ist, und zwar in deren unmittelbarer Nähe und diese tragend.

3. Streicheinrichtung nach Anspruch 1 oder 2, dadurch gekennzeichnet, daß Verteilrohr (6), Strömungskörper (16), Ausgleichseinrichtung (11) und Überlaufrinne (9) um einen gemeinsamen, imaginären Mittelpunkt herum kreisbogenartig gruppiert sind.

4. Streicheinrichtung nach einem der Ansprüche 1 bis 3, dadurch gekennzeichnet, daß der Ableitkanal (8) die gesamte Streicheinrichtung in einem Querschnitt, in Papierlaufrichtung senkrecht zur Papierbahn (1) gesehen, diagonal von der Kante der Dosierleiste (5) zur Überlaufrinne (9) hin durchquert.

5. Streicheinrichtung nach einem der Ansprüche 1 bis 4, dadurch gekennzeichnet, daß die Ausgleichseinrichtung (11) einen derart großen Anstellhub der Verstellhülse (13) aufweist, daß allein hiermit die Weite des Spaltes zwischen der Kante der Dosierleiste (5) und der Papierbahn (1) einstellbar ist.

6. Streicheinrichtung nach einem der Ansprüche 1 bis 5, dadurch gekennzeichnet, daß die Dosierleiste (5) eine Rollrakel oder ein profilierter Stab ist.

## Claims

1. Nozzle-like coating arrangement for the application of a coating to a continuous sheet of paper (1) with a nozzle chamber (3) which extends over the width of the sheet and is limited on the entry side of the sheet (1) by an overflow strip (4) and on the exit side of the sheet (1) by a metering strip (5), with a distributing tube (6) which is to distribute the coating over the width of the sheet, with a supply channel (7) for supplying coating from the distributing tube (6) in an excess to the nozzle chamber (3), with a discharge channel (8) for carrying off excess coating from the nozzle chamber (3), characterised by the combination of the following features:
(a) the discharge channel (8) opens on the side of the coating arrangement at which the sheet of paper (1) enters into an overflow trough (9) which simultaneously receives the overflow from the overflow strip (4);
(b) a compensating arrangement (11) is provided for compensating bends, the compensating arrangement (11) extending over the entire width of the sheet, with a stationary yoke (12), a tube (13) which surrounds it and is adjustable toward the sheet of paper (1), and with adjustable pressure transmitting elements (14);
(c) the elements: distributing tube (6), flow member (16) and compensating arrangement (11) are arranged in succession as viewed in a side view and in the direction of travel of the sheet.

2. Coating arrangement according to claim 1, characterised in that the distributing tube (6) is arranged on the side of the overflow strip (4) remote from the sheet (1), more specifically in the immediate vicinity thereof and carrying it.

3. Coating arrangement according to claim 1 or 2, characterised in that the distributing tube (6), flow member (16), compensating arrangement (11) and overflow trough (9) are grouped in the manner of an arc round a common imaginary centre.

4. Coating arrangement according to one of claims 1 to 3, characterised in that the discharge channel (8) passes diagonally from the edge of the metering strip (5) to the overflow trough (9) over the entire coating arrangement in a cross section, as viewed perpendicularly to the sheet of paper (1), in the direction of travel of the paper.

5. Coating arrangement according to one claims 1 to 4. characterised in that the compensating arrangement (11) has an adjusting stroke of the adjusting tube (13) which is sufficiently large for the width of the gap between the edge or the metering strip (5) and of the sheet of paper (1) to be adjustable solely with it.

6. Coating arrangement according to one of claims 1 to 5, characterised in that the metering strip (5) is a rolling squeegee or a profiled rod.

## Revendications

1. Dispositif de couchage du papier au moyen d'une buse pour appliquer une pâte de couchage sur une bande continue de papier (1), comportant un interstice de buse (3) qui s'étend sur la largeur de bande et qui est limité sur le côté d'entrée de la bande (1) par une barre de réglage d'évacuation (4) et sur le côté de sortie de la bande (1) par une barre de dosage (5), une conduite de distribution (6) qui répartit la pâte de couchage sur la bande de papier, un canal de distribution (7) pour amener en excédent la pâte de couchage depuis la conduite (6) jusqu'à l'interstice de buse (3), un canal de dérivation (8) pour évacuer l'excédent de la pâte de couchage à l'interstice de buse (3), et un corps d'écoulement (16) qui est parcouru par la pâte de couchage, caractérisé:
par la combinaison des caractéristiques suivantes :
(a) : Du côté du dispositif de couchage sur lequel arrive la bande de papier , le canal de dérivation (8) débouche dans un conduit d'évacuation (9) qui recueille en même temps le trop plein à la barre d'évacuation (4);
(b) Il est prévu un dispositif d'équilibrage (11) pour l'équilibrage de la flexion, qui s'étend sur toute la largeur de bande, et qui se compose d' une poutre fixe (12), d' un manchon réglable (13) - qui entoure la poutre - en direction de la bande de papier (1), ainsi que d'éléments de transmission de pression (14);
(c) Vu de côté et dans le sens de marche de la bande, les éléments de la conduite d'alimentation (6), le corps d'écoulement (16) et le dispositif d'équilibrage (11) sont installés l'un derrière l'autre.

2. Dispositif de couchage selon la revendication 1,caractérisé:
par le fait que la conduite d'alimentation (6) est située du côté de la barre de trop plein (4), opposé à la bande (1), à savoir à sa proximité immédiate et portant sur elle.

3. Dispositif de couchage selon les revendications 1 ou 2, caractérisé:
par le fait que la conduite d'alimentation (6), le corps d'écoulement (16), le dispositif d'équilibrage (11) et le conduit d'évacuation (9) sont groupés autour d'un point central imaginaire commun et l'entourent en arc de cercle.

4. Dispositif de couchage selon les revendications 1 à 3, caractérisé:
par le fait que le canal de dérivation (8) traverse la totalité du dispositif de couchage en diagonale depuis l'arête de la barre de dosage (5) jusqu'au conduit d'évacuation (9), vu en coupe transversale suivant la direction du défilement du papier et perpendiculairement à la bande de papier (1).

5. Dispositif de couchage selon les revendications 1 à 4, caractérisé:
par le fait que le dispositif d'équilibrage (11) présente une course de réglage de la douille réglable (13), suffisante pour régler la largeur de la fente entre l'arête de la barre de dosage (5) et la bande de papier (1).

6. Dispositif de couchage selon les revendications 1 à 5, caractérisé:
par le fait que la barre de dosage (5) est une racle tournante ou une barre profilée.
